# EUROPÄISCHE PATENTSCHRIFT

(11) **EP 3 495 542 B1**
(45) Veröffentlichungstag und Bekanntmachung des Hinweises auf die Patenterteilung: **19.05.2021**
(21) Anmeldenummer: 19164265.1
(22) Anmeldetag: 21.03.2019
(51) Int. Cl.: D04B 35/10, D04B 35/20

(54) **KETTENWIRKMASCHINE, VERFAHREN ZUR ÜBERPRÜFUNG EINER QUALITÄT EINER WIRKWARE SOWIE EIN SYSTEM DAFÜR**
WARP KNITTING MACHINE, METHOD FOR MONITORING THE QUALITY OF A WARP KNIT AND SYSTEM THEREFORE
MÉTIER À TRICOTER À CHAÎNE, PROCÉDURE DE CONTRÔLER LA QUALITÈ D'UN ARTICLE TRICOTÉ ET SYSTÈME POUR LAQUELLE

(43) Veröffentlichungstag der Anmeldung: 12.06.2019
(73) Patentinhaber: KARL MAYER STOLL R&D GmbH, 63179 Obertshausen (DE)
(72) Erfinder: Harmeling, Frank, 73110 Hattenhofen (DE); Brandl, Klaus, 63512 Hainburg (DE)

(56) Entgegenhaltungen:
- EP-A1- 3 333 292
- CN-U- 204 803 513
- DE-A1- 3 401 582
- DE-A1- 3 733 791

## Beschreibung

Die Erfindung betrifft eine Kettenwirkmaschine mit einem Wirkbereich, in dem die Kettenwirkmaschine bei einem Wirkprozess eine Wirkware erzeugt, mit einem Fadenzuführungsbereich, in dem beim Betrieb der Kettenwirkmaschine Kettfäden verlaufen, bevor sie dem Wirkprozess in dem Wirkbereich unterworfen werden, und mit einem System zur Überwachung einer Warenqualität der erzeugten Wirkware, wobei das System zur Überwachung der Warenqualität der erzeugten Wirkware eine optische Abtastvorrichtung und eine Datenverarbeitungseinheit aufweist, und wobei die Datenverarbeitungseinheit dazu eingerichtet ist, ein Bewertungssignal betreffend die Warenqualität der Wirkware zu erzeugen.

Kettenwirkmaschinen weisen Wirkwerkzeuge auf, die die Kettfäden bei einem Wirkprozess zu einem textilen Material, einer sogenannten Wirkware, verarbeiten. Dies geschieht in einem Wirkbereich der Kettenwirkmaschine. Die Kettfäden durchlaufen zuvor einen Fadenzuführungsbereich. Die Wirkware wird durch einen Maschenbildungsvorgang hergestellt. Kettenwirkmaschinen weisen mehrere Barren auf, wobei an einer Barre jeweils eine Vielzahl von Wirkwerkzeugen angeordnet sind. Da mittels einer Barre eine Vielzahl von Wirkwerkzeugen gleichzeitig bewegt werden können, werden bei dem Wirkprozess eine Vielzahl von Maschen gleichzeitig gebildet. Hierin liegt die besonders hohe Produktionsleistung von Kettenwirkmaschinen begründet.

Aus dem Stand der Technik sind Systeme zur Überwachung der Warenqualität einer erzeugten Wirkware bekannt. So zeigt die DE 37 33 791 C2 ein System, das mittels einer optischen Abtastvorrichtung die Qualität einer Wirkware überwacht. Die optische Abtastvorrichtung ist auf die erzeugte Wirkware gerichtet. Auf diese Weise können Warenfehler erkannt werden. Im Randbereich der Wirkware ist es aber sehr schwierig, mittels Bildverarbeitungsverfahren Fehler bei der Maschenbildung zuverlässig zu erkennen. Dies ist unter anderem dadurch bedingt, dass der Randbereich der Wirkware häufig eine unregelmäßige, ausgefranste Struktur aufweist und dazu neigt, sich einzurollen. Die erzeugte Wirkware weist außerdem ein Einsprungverhalten auf, das heißt sie wird in Richtung einer Warenaufrollvorrichtung der Kettenwirkmaschine zunehmend schmaler. Auch dies erschwert die Fehlererkennung. Insbesondere Fadenbrüche lassen sich deshalb nicht zuverlässig erkennen.

Um Fadenbrüche auch im Randbereich der Wirkware zuverlässig festzustellen, kommen bei Kettenwirkmaschinen gelegentlich Fallbügel zum Einsatz. Jeder Fallbügel liegt im Betrieb an einem einzelnen Faden im Fadenzuführungsbereich an. Wenn der Faden reißt, dann kann sich der ihm zugeordnete Fallbügel absenken, wodurch ein Fehlersignal ausgelöst wird. Da jedem Kettfaden ein eigener Fallbügel zuzuordnen ist, ist dieser Ansatz konstruktiv sehr aufwändig.

Es ist ferner bekannt, eine Lichtschranke vor dem Wirkbereich anzuordnen. Ein System mit einer Lichtschranke ist aus der DE 34 01 582 A1 bekannt. Wenn bei dem Wirkprozess ein Kettfaden reißt, dann wird dieser in der Regel aus dem Wirkbereich geschleudert und passiert einen Überwachungsbereich der Lichtschranke. Mittels der Lichtschranke können jedoch nicht alle Fadenbruchfehler erfasst werden, da nicht jeder gerissene Kettfaden zwangsläufig den Überwachungsbereich der Lichtschranke passiert. Darüber hinaus sollte beim Betrieb der Lichtschranke ein Gebläse vorgesehen werden, um die Kettfäden aus dem Fadenzuführungsbereich in Richtung der Lichtschranke zu blasen.

Häufig kommen alle vorhergehend beschriebenen Systeme in Kombination zum Einsatz. Trotzdem können selbst dann gewisse Wirkfehler nicht erkannt werden. Wenn beispielsweise ein Kettfaden im Randbereich der Wirkware falsch vermascht wird, dann fällt dies nicht auf, da es hierbei nicht zu einem Fadenbruch kommt. Bei einem Vermaschungsfehler wird ein Kettfaden in eine Masche eingehängt, der er gemäß dem Legungsplan nicht zugeordnet ist.

Der Erfindung liegt deshalb die Aufgabe zu Grunde, eine Kettenwirkmaschine bereitzustellen, die Wirkfehler wie Fadenbrüche und Vermaschungsfehler, aber auch sonstige Qualitätsdefizite der erzeugten Wirkware zuverlässig erkennt.

Die Aufgabe wird gelöst durch die Bereitstellung einer Kettenwirkmaschine der eingangs beschriebenen Art, bei der die optische Abtastvorrichtung so angeordnet ist, dass sie ein Bewegtbild von mindestens einem Kettfaden in dem Fadenzuführungsbereich erfassen kann, wobei die Datenverarbeitungseinheit dazu eingerichtet ist, aus dem Bewegtbild eine Fadenlaufgeschwindigkeit des mindestens einen Kettfadens zu ermitteln, die Fadenlaufgeschwindigkeit in einem Bewertungsschritt auszuwerten und in Abhängigkeit von einem Auswertungsergebnis des Bewertungsschritts das Bewertungssignal zu erzeugen.

Erfindungsgemäß wird die Fadenlaufgeschwindigkeit ausgewertet. Die Fadenlaufgeschwindigkeit wird gelegentlich auch als Fadenliefergeschwindigkeit bezeichnet. Sie bezeichnet eine Geschwindigkeit, mit der der Kettfaden in Richtung des Wirkbereichs bewegt wird. Die Fadenlaufgeschwindigkeit kann in besonderen Fällen kurzzeitig auch negativ sein. Durch die Auswertung der Fadenlaufgeschwindigkeit des Kettfadens gelingt es, Fehlerarten wie Fadenrisse, Vermaschungsfehler aber auch sonstige Qualitätseinschränkungen wie beispielsweise ein Absinken der Spannung in der hergestellten Wirkware festzustellen. Die Fehler können frühzeitig erkannt werden, sodass die Maschine im Fehlerfall schnell gestoppt werden kann. Die Auswertung wird erst dadurch ermöglicht, dass die optische Abtastvorrichtung auf die Kettfäden in dem Fadenzuführungsbereich anstatt auf die erzeugte Wirkware gerichtet ist. Alternative Mittel zur Fehlerkennung wie beispielsweise Fallbügel oder Lichtschranken können vollständig entfallen. Auch eine Vielzahl von Fehlern, die bisher nur durch eine Beobachtung der fertigen Wirkware aufgefunden werden konnten, können durch die Auswertung der Fadenlaufgeschwindigkeit der Kettfäden erkannt werden.

Fällt die Fadenlaufgeschwindigkeit eines Kettfadens beispielsweise stark ab, so kann davon ausgegangen werden, dass ein Fadenriss vorliegt. Fällt die Fadenlaufgeschwindigkeit eines Kettfadens geringfügig ab, dann kann dies darin begründet sein, dass der Kettfaden falsch vermascht wurde. Eine falsche Vermaschung kann auch zu einem unerwarteten Anstieg der Fadenlaufgeschwindigkeit führen.

Häufig setzt sich eine einmal falsch durchgeführte Vermaschung über mehrere Maschenreihen fort, sodass die Fadenlaufgeschwindigkeit des Kettfadens dauerhaft von einer erwarteten Fadenlaufgeschwindigkeit abweicht. Gemäß einer möglichen Ausführungsform der Erfindung ist es möglich, dass die Datenverarbeitungseinheit die Qualität der Maschenware als fehlerhaft einstuft, wenn die Fadenlaufgeschwindigkeit eines Kettfadens von einer zuvor gemessenen durchschnittlichen Fadenlaufgeschwindigkeit des Kettfadens abweicht. Es ist erfindungsgemäß auch möglich, die Fadenlaufgeschwindigkeit mehrerer Kettfäden auszuwerten.

Die optische Abtastvorrichtung erfasst die Kettfäden bevorzugt in einem Bereich der Kettenwirkmaschine, der dem Wirkbereich unmittelbar vorgeordnet ist. Bei der optischen Abtastvorrichtung handelt es sich vorzugsweise um eine Kamera beziehungsweise um eine Bewegtbildkamera. Es kann sich bei der Kamera gemäß einer möglichen Ausführungsform der Erfindung um eine Zeilenkamera handeln. Alternativ kann zur optischen Abtastung des Kettgarns ein Laserabtastungssystem vorgesehen sein.

Die Datenverarbeitungseinheit ist dafür zuständig, die Qualität der Maschenware zu beurteilen. Die Beurteilung kann je nach Ausführungsform der Erfindung in unterschiedlicher Weise durchgeführt werden. So ist es erfindungsgemäß möglich, dass mit dem Bewertungssignal eine Qualitätsmaßzahl ausgegeben wird. Anhand der Qualitätsmaßzahl kann eine Bedienperson entscheiden, ob es notwendig ist, die Kettenwirkmaschine anzuhalten, um Korrekturen vorzunehmen. Die Qualitätsmaßzahl kann erfindungsgemäß in regelmäßigen Abständen ausgegeben werden. Es kann alternativ vorgesehen sein, dass das Bewertungssignal nur ausgegeben wird, falls eine vordefinierte Qualitätsschwelle unterschritten wird. Es ist erfindungsgemäß auch möglich, dass die Kettenwirkmaschine so eingerichtet ist, dass sie den Wirkprozess anhält, wenn eine vordefinierte Qualitätsschwelle unterschritten wird.

Vorzugsweise ist die Datenverarbeitungseinheit dazu eingerichtet, bei dem Bewertungsschritt einen zeitlichen Verlauf der Fadenlaufgeschwindigkeit des mindestens einen Kettfadens in dem Fadenzuführungsbereich mit einem in der Datenverarbeitungseinheit hinterlegten Bewegungsprofil zu vergleichen. Der zeitliche Verlauf der Fadenlaufgeschwindigkeit gibt die gemessene Fadenlaufgeschwindigkeit des Kettfadens im Betrieb zu unterschiedlichen Zeitpunkten wieder.

Das Bewegungsprofil gibt einen gewünschten zeitlichen Verlauf der Fadenlaufgeschwindigkeit des Kettfadens wieder. Der gewünschte zeitliche Verlauf der Fadenlaufgeschwindigkeit kann durch eine Messung ermittelt worden sein oder aber berechnet worden sein. Eine zu hohe Abweichung des zeitlichen Verlaufs der Fadenlaufgeschwindigkeit von dem Bewegungsprofil weist auf eine schlechte Qualität der Wirkware beziehungsweise auf einen Warenfehler hin. Die Datenverarbeitungseinheit kann erfindungsgemäß so ausgebildet sein, dass sie ein Auswertungsergebnis erzeugt, das auf eine verminderte Warenqualität der Wirkware beziehungsweise auf einen Warenfehler hinweist, falls eine Differenz zwischen dem zeitlichen Verlauf der Fadenlaufgeschwindigkeit und dem hinterlegten Bewegungsprofil einen vordefinierten Grenzwert zu einem oder zu mehreren Zeitpunkten überschreitet. Erfindungsgemäß kann zu unterschiedlichen Kettfäden jeweils ein eigenes Bewegungsprofil hinterlegt sein.

Es ist bevorzugt, wenn die Datenverarbeitungseinheit ein Synchronisationssignal der Kettenwirkmaschine nutzt, um das Bewegungsprofil mit dem tatsächlich gemessenen zeitlichen Verlauf der Bewegungsgeschwindigkeit des Kettfadens abzugleichen. Bei dem Maschenbildungsprozess handelt es sich um einen zyklischen Vorgang. Somit kann beispielsweise das Synchronisationssignal immer dann erzeugt werden, wenn dieser Vorgang von neuem beginnt. Das Synchronisationssignal kann mittels einer Messung an unterschiedlichen Stellen der Kettenwirkmaschine ermittelt werden, bevorzugt erfolgt jedoch eine Messung an der Hauptwelle. Bei der Hauptwelle handelt es sich um eine in einem Maschinenbett der Kettenwirkmaschine angeordnete Antriebswelle, die Barren der Kettenwirkmaschine antreibt.

Es ist vorteilhaft, wenn die Datenverarbeitungseinheit dazu eingerichtet ist, Musterlegungsinformationen über eine Datenschnittstelle oder ein Eingabemittel der Kettenwirkmaschine zu erhalten, aus den Musterlegungsinformationen das Bewegungsprofil zu berechnen und das Bewegungsprofil in der Datenverarbeitungseinheit zu hinterlegen. So kann eine gewünschte Musterlegung erfindungsgemäß über ein Eingabemittel wie eine Tastatur oder einen Touchscreen eingegeben werden. Die Musterlegungsinformationen können aber auch über eine Datenschnittstelle, beispielsweise eine Netzwerkschnittstelle oder ein Lesegerät für einen Datenträger, auf die Datenverarbeitungseinheit übertragen werden.

Durch die Musterlegungsinformationen wird definiert, wie sich Legebarren der Kettenwirkmaschine im Betrieb bewegen sollen. Die Bewegung der Legebarren bestimmt das beim Wirkprozess erzeugte Legungsmuster in der Wirkware. Aus den Musterlegungsinformationen berechnet die Datenverarbeitungseinheit einen zeitabhängigen Kettfadenverbrauch und somit auch eine zeitabhängige Fadenlaufgeschwindigkeit der Kettfäden. Hieraus ergibt sich ein ideales Bewegungsprofil, das in der Datenverarbeitungseinheit hinterlegt wird.

Die Datenverarbeitungseinheit ist vorzugsweise dazu eingerichtet, das Bewegungsprofil des mindestens einen Kettfadens durch eine Analyse des Bewegtbilds des mindestens einen Kettfadens zu erlernen und das Bewegungsprofil in der Datenverarbeitungseinheit zu hinterlegen. Dies erfolgt bevorzugt so, dass die Fadenlaufgeschwindigkeit des mindestens einen Kettfadens während eines vollständigen Musterlegungszyklus ermittelt wird. Daraus ergibt sich das Bewegungsprofil. Erfindungsgemäß können Messungen über mehrere Musterlegungszyklen hinweg vorgenommen und gemittelt werden, um das Bewegungsprofil zu erhalten.

Gemäß einer besonderen Ausführungsform der Erfindung ist die Datenverarbeitungseinheit dazu eingerichtet, bei dem Bewertungsschritt eine Geschwindigkeitsdifferenz zwischen zwei Kettfäden auszuwerten. Dazu wird eine Geschwindigkeit eines ersten Kettfadens und eine Geschwindigkeit eines zweiten Kettfadens in dem Fadenzuführungsbereich gemessen. Daraus wird die Geschwindigkeitsdifferenz gebildet. Gemäß Ausführungsformen der Erfindung kann wie folgt vorgegangen werden: Überschreitet die Geschwindigkeitsdifferenz einen vordefinierten Grenzwert, dann weist dies auf eine Qualitätsminderung oder einen Warenfehler hin, und es wird ein Auswertungsergebnis erzeugt, das auf eine verminderte Qualität der Wirkware beziehungsweise auf einen Warenfehler hinweist.

Gemäß einer weiteren Ausführungsform der Erfindung werden durch die Datenverarbeitungseinheit Geschwindigkeitsdifferenzen mehrerer Paare von Kettfäden ermittelt. Die sich ergebenden Geschwindigkeitsdifferenzen können erfindungsgemäß gemittelt oder addiert werden. In einem nachfolgenden Schritt bestimmt die Datenverarbeitungseinheit erfindungsgemäß, ob das Ergebnis der Mittlung beziehungsweise der Addition einen vordefinierten Grenzwert überschreitet.

Vorzugsweise ist die Datenverarbeitungseinheit dazu eingerichtet, bei dem Bewertungsschritt aus einem zeitlichen Verlauf der Fadenlaufgeschwindigkeit des mindestens einen Kettfadens ein Störspektrum herauszufiltern, aus dem Störspektrum mindestens eine Frequenzspitze zu isolieren und eine Frequenz und/oder eine Amplitude der mindestens einen Frequenzspitze mit Referenzdaten zu vergleichen. Bei Messungen hat es sich herausgestellt, dass der zeitliche Verlauf der Fadenlaufgeschwindigkeit des Kettfadens nicht ausschließlich von der Musterlegung der Wirkware abhängig ist. Schwingungen von Komponenten der Kettenwirkmaschine können die Fadenlaufgeschwindigkeit der Kettfäden stark beeinflussen. Auch durch die Einwirkung der Wirkwerkzeuge - welche selbst Schwingungen unterliegen - auf die Kettfäden wird der zeitliche Verlauf der Fadenlaufgeschwindigkeit beeinflusst.

Mittels einer Analyse der auftretenden Frequenzen kann die Qualität der Wirkware bestimmt werden. Erfindungsgemäß wird aus dem zeitlichen Verlauf der Fadenlaufgeschwindigkeit ein Störspektrum herausgefiltert. Dies kann beispielsweise mittels einer Fourieranalyse oder auf eine andere geeignete Weise erfolgen. Das Störspektrum umfasst Frequenzen, die typischerweise zu Warenfehlern führen. Das Störspektrum unterscheidet sich von Maschine zu Maschine und kann durch Messungen ermittelt werden. Einzelne Frequenzspitzen werden aus dem Störspektrum isoliert und anschließend mit Referenzdaten verglichen. Die Referenzdaten beschreiben Eigenschaften von mindestens einer Frequenzspitze, die für ein Auftreten eines bestimmten Warenfehlers typisch ist. Ergibt sich eine ausreichende Übereinstimmung zwischen den Referenzdaten und einer isolierten Frequenzspitze, dann generiert die Datenverarbeitungseinheit ein Bewertungssignal, das auf einen Warenfehler in der Wirkware oder auf eine verminderte Qualität der Wirkware hinweist.

Die Erfindung betrifft ferner ein Verfahren zur Überprüfung einer Qualität einer Wirkware bei einer Kettenwirkmaschine. Das Verfahren weist folgende Schritte auf: Erfassung eines Bewegtbilds von mindestens einem Kettfaden in einem Fadenzuführungsbereich der Kettenwirkmaschine, Ermittlung einer Fadenlaufgeschwindigkeit von mindestens einem Kettfaden in dem Fadenzuführungsbereich, Auswertung der Fadenlaufgeschwindigkeit in einem Bewertungsschritt und Erzeugung eines Bewertungssignals betreffend die Qualität der Wirkware in Abhängigkeit von einem Auswertungsergebnis des Bewertungsschritts. Dieses Verfahren kann bei der vorhergehend beschriebenen Kettenwirkmaschine angewendet werden.

Vorzugsweise wird bei dem Bewertungsschritt ein zeitlicher Verlauf der Fadenlaufgeschwindigkeit des mindestens einen Kettfadens in dem Fadenzuführungsbereich mit einem Bewegungsprofil verglichen. Es ist vorteilhaft, wenn vor dem Bewertungsschritt das Bewegungsprofil aus Musterlegungsinformationen berechnet wird. Alternativ kann das Bewegungsprofil vor dem Bewertungsschritt jedoch auch durch eine Analyse des Bewegtbilds des mindestens einen Kettfadens erlernt werden.

Erfindungsgemäß kann bei dem Bewertungsschritt eine Geschwindigkeitsdifferenz zwischen zwei Kettfäden ausgewertet werden. Es ist jedoch auch vorteilhaft, wenn bei dem Bewertungsschritt aus dem zeitlichen Verlauf der Bewegungsgeschwindigkeit des mindestens einen Kettfadens ein Störspektrum herausgefiltert wird, aus dem Störspektrum mindestens eine Frequenzspitze isoliert wird und eine Frequenz und/oder eine Amplitude der mindestens einen Frequenzspitze mit Referenzdaten verglichen werden.

Die Erfindung betrifft ferner ein System zur Überwachung einer Warenqualität einer Wirkware, die durch eine Kettenwirkmaschine erzeugt wird, wobei das System zur Überwachung der Warenqualität der Wirkware eine optische Abtastvorrichtung und eine Datenverarbeitungseinheit aufweist, und wobei die Datenverarbeitungseinheit dazu eingerichtet ist, ein Bewertungssignal betreffend die Warenqualität der Wirkware zu erzeugen. Dieses System kann bei der erfindungsgemäßen Kettenwirkmaschine zum Einsatz kommen. Erfindungsgemäß ist bei diesem System die optische Abtastvorrichtung dafür vorgesehen, ein Bewegtbild von mindestens einem Kettfaden in einem Fadenzuführungsbereich der Kettenwirkmaschine zu erfassen und die Datenverarbeitungseinheit ist dazu eingerichtet, aus dem Bewegtbild eine Fadenlaufgeschwindigkeit des mindestens einen Kettfadens zu ermitteln, die Fadenlaufgeschwindigkeit in einem Bewertungsschritt auszuwerten und in Abhängigkeit von einem Auswertungsergebnis des Bewertungsschritts das Bewertungssignal zu erzeugen. Die Datenverarbeitungseinheit des Systems zur Überwachung der Warenqualität ist vorzugsweise dazu eingerichtet, bei dem Bewertungsschritt eine Geschwindigkeitsdifferenz zwischen zwei Kettfäden zu auszuwerten, um das Auswertungsergebnis zu ermitteln. Es ist ferner vorteilhaft, wenn die Datenverarbeitungseinheit dazu eingerichtet ist, bei dem Bewertungsschritt aus einem zeitlichen Verlauf der Fadenlaufgeschwindigkeit des mindestens einen Kettfadens ein Störspektrums herauszufiltern, aus dem Störspektrum mindestens eine Frequenzspitze zu isolieren und eine Frequenz und/oder eine Amplitude der mindestens einen Frequenzspitze mit Referenzdaten zu vergleichen.

Die Zeichnungen stellen bevorzugte Ausführungsformen der Erfindung dar. Dabei zeigt:
Fig. 1 eine Kettenwirkmaschine mit einem System zur Überwachung einer Warenqualität einer Wirkware,
Fig. 2 ein Zeit-Geschwindigkeit-Diagramm mit einem gemessenen zeitlichen Verlauf einer Fadenlaufgeschwindigkeit eines Kettfadens und mit einem vordefinierten Bewegungsprofil und
Fig. 3 ein Frequenzdiagramm mit eine gemessenen Frequenzspitze bei einem zeitlichen Verlauf einer Fadenlaufgeschwindigkeit eines Kettfadens und mit einer Referenzspitze.

Fig. 1 zeigt eine Kettenwirkmaschine 1 mit einem System zur Überwachung einer Warenqualität einer Wirkware 2. Die Kettenwirkmaschine 1 weist einen Fadenzuführungsbereich 3 auf, in dem beim Betrieb der Kettenwirkmaschine Kettfäden 4 verlaufen, bevor sie einem Wirkprozess unterworfen werden. In einem Wirkbereich 5 der Kettenwirkmaschine 1 wird die Wirkware 2 durch Wirkwerkzeuge, die an Barren 6 befestigt sind, erzeugt. Die Kettenwirkmaschine 1 weist drei optische Abtastvorrichtungen 7 auf, bei denen es sich um Bewegtbildkameras handelt. Die optischen Abtastvorrichtungen 7 sind auf die Kettfäden 4 gerichtet. Beim Betrieb der Kettenwirkmaschine 1 weisen die Kettfäden 4 eine veränderliche Fadenlaufgeschwindigkeit auf. Die optische Abtastvorrichtung 7 nimmt ein Bewegtbild der Kettfäden 4 auf und leitet dieses an eine nicht dargestellte Datenverarbeitungseinheit weiter. Die Datenverarbeitungseinheit analysiert das Bewegtbild und leitet aus den Fadenlaufgeschwindigkeiten der Kettfäden 4 ein Auswertungsergebnis betreffend die Qualität der Wirkware 2 ab. Anschließend gibt die Datenverarbeitungseinheit das Auswertungsergebnis über ein Bewertungssignal aus.

Fig. 2 zeigt ein Zeit-Geschwindigkeit-Diagramm 8 mit einer Bewegungsverlaufkurve 9 eines Kettfadens und mit einer Bewegungsprofilkurve 10. Das Zeit-Geschwindigkeit-Diagramm 8 weist eine Zeitachse 11 und eine Geschwindigkeitsachse 12 auf. Die Bewegungsverlaufkurve 9 gibt eine gemessene Fadenlaufgeschwindigkeit des Kettfadens zu unterschiedlichen Zeitpunkten wieder. Die Bewegungsverlaufkurve 9 wird durch eine gepunktete Linie dargestellt. Die Bewegungsprofilkurve 10 gibt einen zeitlichen Verlauf der Fadenlaufgeschwindigkeit wieder, der von dem Kettfaden beim fehlerfreien Betrieb der Kettenwirkmaschine zu erwarten ist. Die Bewegungsprofilkurve 10 wird durch eine gestrichelte Linie dargestellt. Die Datenverarbeitungseinheit der Kettenwirkmaschine ermittelt eine Differenz zwischen der Bewegungsverlaufkurve 9 und der Bewegungsprofilkurve 10. Falls die Differenz zu groß ist, dann gibt die Datenverarbeitungseinheit ein Bewertungssignal aus, das der Kettenwirkmaschine mitteilt, dass eine fehlerhafte Wirkware produziert wird. Die Kettenwirkmaschine hält daraufhin den Wirkprozess an.

Fig. 3 zeigt ein Frequenzdiagramm 13 mit einer Frequenzspitze 14 und mit einer Referenzspitze 15. Das Frequenzdiagramm 13 weist eine Frequenzachse 16 und eine Amplitudenachse 17 auf. Die Frequenzspitze 14 wurde aus einem gemessenen zeitlichen Verlauf einer Fadenlaufgeschwindigkeit eines Kettfadens ermittelt. Die Frequenzspitze 14 wird durch eine gepunktete Linie dargestellt. Die Referenzspitze 15 wird erwartet, wenn eine bestimmte Fehlerart der Kettenwirkmaschine vorliegt. Die Referenzspitze 15 wird durch eine gestrichelte Linie dargestellt. Die Frequenzspitze 14 wird von der Datenverarbeitungseinheit der Kettenwirkmaschine mit der Referenzspitze 15 verglichen. Falls eine Frequenz und eine Amplitude der Frequenzspitze 14 und der Referenzspitze 15 nur eine geringe Abweichung aufweisen, dann gibt die Datenverarbeitungseinheit ein Bewertungssignal aus, das der Kettenwirkmaschine mitteilt, dass eine fehlerhafte Wirkware produziert wird. Die Kettenwirkmaschine hält daraufhin den Wirkprozess an.

### B E Z U G S Z E I C H E N L I S T E

1. Kettenwirkmaschine
2. Wirkware
3. Fadenzuführungsbereich
4. Kettfaden
5. Wirkbereich
6. Barre
7. Optische Abtastvorrichtung
8. Zeit-Geschwindigkeit-Diagramm
9. Bewegungsverlaufkurve
10. Bewegungsprofilkurve
11. Zeitachse
12. Geschwindigkeitsachse
13. Frequenzdiagramm
14. Frequenzspitze
15. Referenzspitze
16. Frequenzachse
17. Amplitudenachse

## Patentansprüche

1. Kettenwirkmaschine (1) mit einem Wirkbereich (5), in dem die Kettenwirkmaschine (1) bei einem Wirkprozess eine Wirkware (2) erzeugt, mit einem Fadenzuführungsbereich (3), in dem beim Betrieb der Kettenwirkmaschine (1) Kettfäden (4) verlaufen, bevor sie dem Wirkprozess in dem Wirkbereich (5) unterworfen werden, und mit einem System zur Überwachung einer Warenqualität der erzeugten Wirkware (2), wobei das System zur Überwachung der Warenqualität der erzeugten Wirkware (2) eine optische Abtastvorrichtung (7) und eine Datenverarbeitungseinheit aufweist, und wobei die Datenverarbeitungseinheit dazu eingerichtet ist, ein Bewertungssignal betreffend die Warenqualität der Wirkware (2) zu erzeugen, **dadurch gekennzeichnet, dass** die optische Abtastvorrichtung (7) so angeordnet ist, dass sie ein Bewegtbild von mindestens einem Kettfaden (4) in dem Fadenzuführungsbereich (3) erfassen kann, wobei die Datenverarbeitungseinheit dazu eingerichtet ist, aus dem Bewegtbild eine Fadenlaufgeschwindigkeit des mindestens einen Kettfadens (4) zu ermitteln, die Fadenlaufgeschwindigkeit in einem Bewertungsschritt auszuwerten und in Abhängigkeit von einem Auswertungsergebnis des Bewertungsschritts das Bewertungssignal zu erzeugen.

2. Kettenwirkmaschine (1) nach Anspruch 1, **dadurch gekennzeichnet, dass** die Datenverarbeitungseinheit dazu eingerichtet ist, bei dem Bewertungsschritt einen zeitlichen Verlauf der Fadenlaufgeschwindigkeit des mindestens einen Kettfadens (4) in dem Fadenzuführungsbereich (3) mit einem in der Datenverarbeitungseinheit hinterlegten Bewegungsprofil zu vergleichen.

3. Kettenwirkmaschine (1) nach Anspruch 2, **dadurch gekennzeichnet, dass** die Datenverarbeitungseinheit dazu eingerichtet ist, Musterlegungsinformationen über eine Datenschnittstelle oder ein Eingabemittel der Kettenwirkmaschine (1) zu erhalten, aus den Musterlegungsinformationen das Bewegungsprofil zu berechnen und das Bewegungsprofil in der Datenverarbeitungseinheit zu hinterlegen.

4. Kettenwirkmaschine (1) nach Anspruch 2, **dadurch gekennzeichnet, dass** die Datenverarbeitungseinheit dazu eingerichtet ist, das Bewegungsprofil des mindestens einen Kettfadens (4) durch eine Analyse des Bewegtbilds des mindestens einen Kettfadens (4) zu erlernen und das Bewegungsprofil in der Datenverarbeitungseinheit zu hinterlegen.

5. Kettenwirkmaschine (1) nach Anspruch 1, **dadurch gekennzeichnet, dass** die Datenverarbeitungseinheit dazu eingerichtet ist, bei dem Bewertungsschritt eine Geschwindigkeitsdifferenz zwischen zwei Kettfäden (4) auszuwerten.

6. Kettenwirkmaschine (1) nach Anspruch 1, **dadurch gekennzeichnet, dass** die Datenverarbeitungseinheit dazu eingerichtet ist, bei dem Bewertungsschritt aus einem zeitlichen Verlauf der Fadenlaufgeschwindigkeit des mindestens einen Kettfadens (4) ein Störspektrum herauszufiltern, aus dem Störspektrum mindestens eine Frequenzspitze (14) zu isolieren und eine Frequenz und/oder eine Amplitude der mindestens einen Frequenzspitze (14) mit Referenzdaten zu vergleichen.

7. Verfahren zur Überprüfung einer Qualität einer Wirkware (2) bei einer Kettenwirkmaschine (1), mit den Schritten:
- Erfassung eines Bewegtbilds von mindestens einem Kettfaden (4) in einem Fadenzuführungsbereich (3) der Kettenwirkmaschine (1),
- Ermittlung einer Fadenlaufgeschwindigkeit mindestens eines Kettfadens (4),
- Auswertung der Fadenlaufgeschwindigkeit in einem Bewertungsschritt,
- Erzeugung eines Bewertungssignals betreffend die Qualität der Wirkware (2) in Abhängigkeit von einem Auswertungsergebnis des Bewertungsschritts.

8. Verfahren nach Anspruch 7, **dadurch gekennzeichnet, dass** bei dem Bewertungsschritt ein zeitlicher Verlauf der Fadenlaufgeschwindigkeit des mindestens einen Kettfadens in dem Fadenzuführungsbereich (3) mit einem Bewegungsprofil verglichen wird.

9. Verfahren nach Anspruch 8, **dadurch gekennzeichnet, dass** vor dem Bewertungsschritt das Bewegungsprofil aus Musterlegungsinformationen berechnet wird.

10. Verfahren nach Anspruch 8, **dadurch gekennzeichnet, dass** vor dem Bewertungsschritt das Bewegungsprofil durch eine Analyse des Bewegtbilds des mindestens einen Kettfadens (4) erlernt wird.

11. Verfahren nach Anspruch 7, **dadurch gekennzeichnet, dass** bei dem Bewertungsschritt eine Geschwindigkeitsdifferenz zwischen zwei Kettfäden (4) ausgewertet wird.

12. Verfahren nach Anspruch 7, **dadurch gekennzeichnet, dass** bei dem Bewertungsschritt aus einem zeitlichen Verlauf der Fadenlaufgeschwindigkeit des mindestens einen Kettfadens (4) ein Störspektrum herausgefiltert wird, aus dem Störspektrum mindestens eine Frequenzspitze (14) isoliert wird und eine Frequenz und/oder eine Amplitude der mindestens einen Frequenzspitze (14) mit Referenzdaten verglichen werden.

13. System zur Überwachung einer Warenqualität einer Wirkware (2), die durch eine Kettenwirkmaschine (1) erzeugt wird, wobei das System zur Überwachung der Warenqualität der Wirkware (2) eine optische Abtastvorrichtung (7) und eine Datenverarbeitungseinheit aufweist, und wobei die Datenverarbeitungseinheit dazu eingerichtet ist, ein Bewertungssignal betreffend die Warenqualität der Wirkware (2) zu erzeugen, **dadurch gekennzeichnet, dass** die optische Abtastvorrichtung (7) dafür vorgesehen ist, ein Bewegtbild von mindestens einem Kettfaden (4) in einem Fadenzuführungsbereich (3) der Kettenwirkmaschine (1) zu erfassen, und wobei die Datenverarbeitungseinheit dazu eingerichtet ist, aus dem Bewegtbild eine Fadenlaufgeschwindigkeit des mindestens einen Kettfadens (4) zu ermitteln, die Fadenlaufgeschwindigkeit in einem Bewertungsschritt auszuwerten und in Abhängigkeit von einem Auswertungsergebnis des Bewertungsschritts das Bewertungssignal zu erzeugen.

14. System nach Anspruch 13, **dadurch gekennzeichnet, dass** die Datenverarbeitungseinheit dazu eingerichtet ist, bei dem Bewertungsschritt eine Geschwindigkeitsdifferenz zwischen zwei Kettfäden (4) auszuwerten.

15. System nach Anspruch 13, **dadurch gekennzeichnet, dass** die Datenverarbeitungseinheit dazu eingerichtet ist, bei dem Bewertungsschritt aus einem zeitlichen Verlauf der Fadenlaufgeschwindigkeit des mindestens einen Kettfadens (4) ein Störspektrums herauszufiltern, aus dem Störspektrum mindestens eine Frequenzspitze (14) zu isolieren und eine Frequenz und/oder eine Amplitude der mindestens einen Frequenzspitze (14) mit Referenzdaten zu vergleichen.

## Claims

1. Warp knitting machine (1) with a knitting area (5) in which the warp knitting machine (1) produces a warp knit (2) during a knitting process, with a yarn feed area (3) in which warp yarns (4) run during operation of the warp knitting machine (1) before they are subjected to the knitting process in the knitting area (5), and with a system for monitoring a fabric quality of the produced warp knit (2), wherein the system for monitoring the fabric quality of the produced warp knit (2) has an optical scanning device (7) and a data processing unit, and wherein the data processing unit is configured to produce an evaluation signal relating to the fabric quality of the warp knit (2), **characterised in that** the optical scanning device (7) is arranged in such a way that it can capture a moving image of at least one warp yarn (4) in the yarn feed area (3), the data processing unit being configured to determine a yarn running speed of the at least one warp yarn (4) from the moving image, to evaluate the yarn running speed in an evaluation step and to produce the evaluation signal as a function of an evaluation result of the evaluation step.

2. Warp knitting machine (1) according to claim 1, **characterised in that** the data processing unit is adapted to compare, during the evaluation step, a behaviour of the yarn running speed of the at least one warp yarn (4) in the yarn feed area (3) over time with a movement profile stored in the data processing unit.

3. Warp knitting machine (1) according to claim 2, **characterised in that** the data processing unit is adapted to receive patterning information via a data interface or an input means of the warp knitting machine (1), to calculate the movement profile from the patterning information and to store the movement profile in the data processing unit.

4. Warp knitting machine (1) according to claim 2, **characterised in that** the data processing unit is adapted to learn the movement profile of the at least one warp yarn (4) by analysis of the moving image of the at least one warp yarn (4) and to store the movement profile in the data processing unit.

5. Warp knitting machine (1) according to claim 1, **characterised in that** the data processing unit is adapted to evaluate, during the evaluation step, a speed difference between two warp threads (4).

6. Warp knitting machine (1) according to claim 1, **characterised in that** the data processing unit is adapted to filter out, during the evaluation step, an interference spectrum from a behaviour of the yarn running speed of the at least one warp yarn (4) over time, to isolate at least one frequency peak (14) from the interference spectrum and to compare a frequency and/or an amplitude of the at least one frequency peak (14) with reference data.

7. Method for monitoring a quality of a warp knit (2) in a warp knitting machine (1), comprising the steps:
- detecting a moving image of at least one warp yarn (4) in a yarn feed area (3) of the warp knitting machine (1),
- determining a yarn running speed of at least one warp yarn (4),
- evaluating the yarn running speed in an evaluation step,
- producing an evaluation signal relating to the quality of the warp knit (2) as a function of an evaluation result of the evaluation step.

8. Method according to claim 7, **characterised in that**, in the evaluation step, a behaviour of the yarn running speed of the at least one warp yarn in the yarn feed area (3) over time is compared with a movement profile.

9. Method according to claim 8, **characterised in that**, before the evaluation step, the movement profile is calculated from patterning information.

10. Method according to claim 8, **characterised in that**, before the evaluation step, the movement profile is learned by analysis of the moving image of the at least one warp yarn (4).

11. Method according to claim 7, **characterised in that** in the evaluation step a speed difference between two warp yarns (4) is evaluated.

12. Method according to claim 7, **characterised in that**, in the evaluation step, an interference spectrum is filtered out of a behaviour of the yarn running speed of the at least one warp yarn (4) over time, at least one frequency peak (14) is isolated from the interference spectrum and a frequency and/or an amplitude of the at least one frequency peak (14) is compared with reference data.

13. System for monitoring a fabric quality of a warp knit (2) produced by a warp knitting machine (1), the system for monitoring the fabric quality of the warp knit (2) having an optical scanning device (7) and a data processing unit, and the data processing unit being adapted to produce an evaluation signal relating to the fabric quality of the warp knit (2), **characterised in that** the optical scanning device (7) is provided for the purpose of capturing a moving image of at least one warp yarn (4) in a yarn feed area (3) of the warp knitting machine (1), and wherein the data processing unit is adapted to determine a yarn running speed of the at least one warp yarn (4) from the moving image, to evaluate the yarn running speed in an evaluation step and to produce the evaluation signal as a function of an evaluation result of the evaluation step.

14. System according to claim 13, **characterised in that** the data processing unit is adapted to evaluate, in the evaluation step, a speed difference between two warp threads (4).

15. System according to claim 13, **characterised in that** the data processing unit is adapted, during the evaluation step, to filter out an interference spectrum from a behaviour of the yarn running speed of the at least one warp yarn (4) over time, to isolate at least one frequency peak (14) from the interference spectrum and to compare a frequency and/or an amplitude of the at least one frequency peak (14) with reference data.

## Revendications

1. Métier à tricoter chaîne (1) avec une région de tricotage (5), dans laquelle le métier à tricoter chaîne (1) génère un produit tricoté (2) lors d'un procédé de tricotage, avec une région d'alimentation en fil (3) dans laquelle passent des fils de chaîne (4) lors du fonctionnement du métier à tricoter chaîne (1), avant qu'il soit soumis au procédé de tricotage dans la région de tricotage (5), et avec un système permettant de surveiller la qualité du produit tricoté (2) généré, dans lequel le système permettant de surveiller la qualité du produit tricoté (2) généré présente un dispositif à balayage optique (7) et une unité de traitement de données, et dans lequel l'unité de traitement de données est conçue pour générer un signal d'évaluation relatif à la qualité de produit du produit tricoté (2), **caractérisé en ce que** le dispositif à balayage optique (7) est agencé de sorte qu'il peut enregistrer une image animée d'au moins un fil de chaîne (4) dans la région d'alimentation en fil (3), dans lequel l'unité de traitement de données est conçue pour déterminer une vitesse de défilement de fil de l'au moins un fil de chaîne (4) à partir de l'image animée, évaluer la vitesse de défilement de fil lors d'une étape d'évaluation, et générer le signal d'évaluation en fonction d'un résultat d'évaluation de l'étape d'évaluation.

2. Métier à tricoter chaîne (1) selon la revendication 1, **caractérisé en ce que** l'unité de traitement de données est conçue pour, lors de l'étape d'évaluation, comparer une progression dans le temps de la vitesse de défilement de fil de l'au moins un fil de chaîne (4) dans la région d'alimentation en fil (3) avec un profil de déplacement consigné dans l'unité de traitement de données.

3. Métier à tricoter chaîne (1) selon la revendication 2, **caractérisé en ce que** l'unité de traitement de données est conçue pour recevoir des informations d'armure type par l'intermédiaire d'une interface de données ou d'un moyen de saisie du métier à tricoter chaîne (1), calculer le profil de déplacement à partir des informations d'armure type, et consigner le profil de déplacement dans l'unité de traitement de données.

4. Métier à tricoter chaîne (1) selon la revendication 2, **caractérisé en ce que** l'unité de traitement de données est conçue pour apprendre le profil de déplacement de l'au moins un fil de chaîne (4) grâce à une analyse de l'image animée de l'au moins un fil de chaîne (4) et consigner le profil de déplacement dans l'unité de traitement de données.

5. Métier à tricoter chaîne (1) selon la revendication 1, **caractérisé en ce que** l'unité de traitement de données est conçue pour, lors de l'étape d'évaluation, évaluer une différence de vitesse entre deux fils de chaîne (4).

6. Métier à tricoter chaîne (1) selon la revendication 1, **caractérisé en ce que** l'unité de traitement de données est conçue pour, lors de l'étape d'évaluation, filtrer un spectre d'interférence à partir d'une progression dans le temps de la vitesse de défilement de fil de l'au moins un fil de chaîne (4), isoler au moins un pic de fréquence (14) à partir du spectre d'interférence, et comparer une fréquence et/ou une amplitude de l'au moins un pic de fréquence (14) à des données de référence.

7. Procédé permettant de vérifier la qualité d'un produit tricoté (2) chez un métier à tricoter chaîne (1), avec les étapes consistant à :
- enregistrer une image animée d'au moins un fil de chaîne (4) dans une région d'alimentation en fil (3) du métier à tricoter chaîne (1),
- déterminer une vitesse de défilement de fil d'au moins un fil de chaîne (4),
- évaluer la vitesse de défilement de fil lors d'une étape d'évaluation,
- générer un signal d'évaluation relatif à la qualité du produit tricoté (2) en fonction d'un résultat d'évaluation de l'étape d'évaluation.

8. Procédé selon la revendication 7, **caractérisé en ce que,** lors de l'étape d'évaluation, une progression dans le temps de la vitesse de défilement de fil de l'au moins un fil de chaîne dans la région d'alimentation en fil (3) est comparé à un profil de déplacement.

9. Procédé selon la revendication 8, **caractérisé en ce que**, avant l'étape d'évaluation, le profil de déplacement est calculé à partir d'informations d'armure type.

10. Procédé selon la revendication 8, **caractérisé en ce que,** avant l'étape d'évaluation, le profil de déplacement est appris grâce à une analyse de l'image animée de l'au moins un fil de chaîne (4).

11. Procédé selon la revendication 7, **caractérisé en ce que**, lors de l'étape d'évaluation, une différence de vitesse entre deux fils de chaîne (4) est évaluée.

12. Procédé selon la revendication 7, **caractérisé en ce que**, lors de l'étape d'évaluation, un spectre d'interférence est filtré à partir d'une progression dans le temps de la vitesse de défilement de fil de l'au moins un fil de chaîne (4), au moins un pic de fréquence (14) est isolé à partir du spectre d'interférence, et une fréquence et/ou une amplitude de l'au moins un pic de fréquence (14) est/sont comparée(s) à des données de référence.

13. Système permettant de surveiller la qualité d'un produit tricoté (2) qui est généré grâce à un métier à tricoter chaîne (1), dans lequel le système permettant de surveiller la qualité du produit tricoté (2) présente un dispositif à balayage optique (7) et une unité de traitement de données, et dans lequel l'unité de traitement de données est conçue pour générer un signal d'évaluation relatif à la qualité du produit tricoté (2), **caractérisé en ce que** le dispositif à balayage optique (7) est prévu pour enregistrer une image animée d'au moins un fil de chaîne (4) dans une région d'alimentation en fil (3) du métier à tricoter chaîne (1), et dans lequel l'unité de traitement de données est conçue pour déterminer une vitesse de défilement de fil de l'au moins un fil de chaîne (4) à partir de l'image animée, évaluer la vitesse de défilement de fil lors d'une étape d'évaluation, et générer le signal d'évaluation en fonction d'un résultat d'évaluation de l'étape d'évaluation.

14. Système selon la revendication 13, **caractérisé en ce que** l'unité de traitement de données est conçue pour évaluer une différence de vitesse entre deux fils de chaîne (4) lors de l'étape d'évaluation.

15. Système selon la revendication 13, **caractérisé en ce que** l'unité de traitement de données est conçue pour, lors de l'étape d'évaluation, filtrer un spectre d'interférence à partir d'une progression dans le temps de la vitesse de défilement de fil de l'au moins un fil de chaîne (4), isoler au moins un pic de fréquence (14) à partir du spectre d'interférence, et comparer une fréquence et/ou une amplitude de l'au moins un pic de fréquence (14) à des données de référence.
